# EUROPÄISCHE PATENTANMELDUNG

(11) **EP 4 386 154 A1**
(43) Veröffentlichungstag der Anmeldung: **19.06.2024**
(21) Anmeldenummer: 23215174.6
(22) Anmeldetag: 08.12.2023
(51) Int. Cl.: E04F 10/06

(54) **HALTERUNG ZUM HALTEN EINER MARKISENKOMPONENTE, LAGERTEIL ZUM LAGERN EINER TUCHWELLE UND MARKISE**

(30) Priorität: 12.12.2022 DE 102022213472
(71) Anmelder: markilux GmbH + Co. KG, 48282 Emsdetten (DE)
(72) Erfinder: Kröner, Sven, 48369 Saerbeck (DE)
(74) Vertreter: Rau, Schneck & Hübner Patentanwälte Rechtsanwälte PartGmbB

(57) **Zusammenfassung**

Es werden eine Halterung und ein Lagerteil für eine Markise sowie eine Markise beschrieben. Eine Halterung (13) zum Halten einer Markisenkomponente in einem Markisengehäuse (4) weist einen Grundkörper (16) mit einer Aufnahme (17) für die zu haltende Markisenkomponente und mindestens ein am Grundkörper (16) angeordnetes Klemmelement (19, 20) mit einer dem Grundkörper (16) zugewandten Haltefläche (26, 28) auf. Das mindestens eine Klemmelement (19, 20) ist verstellbar zwischen einer Einführstellung, in der zwischen der Haltefläche (26, 28) und dem Grundkörper (16) ein Führungselement (5, 6) des Markisengehäuses (4) einführbar ist, und einer Klemmstellung, in der die Halteflächen (26, 28) und der Grundkörper (16) eine Klemmkraft auf das Führungselement (5, 6) des Markisengehäuses (4) ausüben. Die Halterung (13) weist mindestens ein Fixierelement (30) zum Fixieren des mindestens einen Klemmelements (19, 20) in der Klemmstellung auf.

## Beschreibung

Der Inhalt der deutschen Patentanmeldung DE 10 2022 213 472.9 wird durch Bezugnahme hierin aufgenommen.

Die Erfindung betrifft eine Halterung zum Halten einer Markisenkomponente, insbesondere eines Lagers für eine Tuchwelle, in einem Markisengehäuse. Die Erfindung betrifft des Weiteren ein Lagerteil zum Lagern einer Tuchwelle in einem Markisengehäuse. Die Erfindung betrifft zudem eine Markise, insbesondere eine Koppelmarkise, mit mindestens einer derartigen Halterung.

Üblicherweise sind Markisenkomponenten, beispielsweise eine Tuchwelle, ein Tuchwellendrehlager, ein Tuchwellenantrieb, ein Koppelflansch zum Koppeln mehrerer Tuchwellen und/oder ein Tuchwellenstützlager, in einem Markisengehäuse mittels einer Halterung befestigt oder gelagert. Markisengehäuse sind üblicherweise Strangprofile, in denen Führungselemente in Form von Führungsvorsprüngen, Führungsstegen oder Führungsgassen ausgebildet sind. Bei der werkseitigen Vormontage oder der Endmontage am Aufstellungsort der Markise werden die Halterungen entlang der Führungselemente in Position geschoben und anschließend am Markisengehäuse befestigt. Bekannt ist, die Halterungen über einen Adapter, beispielsweise einen Winkel, mit dem Markisengehäuse zu verschrauben. Die Montage der Halterungen ist aufwändig. Insbesondere müssen die unterschiedlichen Teile separat positioniert und aneinander befestigt werden. In das Markisengehäuse müssen Bohrungen für das Verschrauben der Halterungen bzw. der Adapter eingebracht werden.

Bekannt ist zudem, die Halterungen zur Befestigung zwischen verschiedenen Teilen des Markisengehäuses einzuklemmen. Beispielsweise kann die Halterung über Gewindestifte gegen Teile des Markisengehäuses gedrückt und hieran abgestützt werden. Auch dies bedingt eine komplizierte Montage. Zudem besteht das Risiko von Verwerfungen an dem Markisengehäuse, die einerseits unschön und andererseits funktionsbeeinträchtigend sein können.

Es ist daher die Aufgabe der vorliegenden Erfindung, eine Markise und deren Montage zu verbessern, insbesondere eine Halterung bereitzustellen, die einfach und sicher in dem Markisengehäuse montierbar ist.

Diese Aufgabe ist gelöst durch eine Halterung zum Halten einer Markisenkomponente in einem Markisengehäuse mit den im Anspruch 1 angegebenen Merkmalen. Diese Aufgabe ist zudem durch ein Lagerteil zur Lagerung einer Tuchwelle in einem Markisengehäuse gemäß Anspruch 7 sowie eine Markise gemäß Anspruch 10 gelöst. Vorteilhafte Weiterbildungen sind Gegenstand der Unteransprüche.

Die Halterung zum Halten einer Markisenkomponente in einem Markisengehäuse weist einen Grundkörper mit einer Aufnahme für die zu haltende Markisenkomponente, mindestens ein am Grundkörper angeordnetes Klemmelement mit einer dem Grundkörper zugewandten Haltefläche und mindestens ein Fixierelement auf. Das Klemmelement ist verstellbar zwischen einer Einführstellung, in der zwischen der Haltefläche und dem Grundkörper ein Führungselement des Markisengehäuses einführbar ist, und einer Klemmstellung, in der die Haltefläche und der Grundkörper eine Klemmkraft auf das Führungselement des Markisengehäuses ausüben. Das mindestens eine Fixierelement dient zum Fixieren des Klemmelements in der Klemmstellung. Die Halterung und damit die zu haltende Markisenkomponente sind einfach und unkompliziert am Markisengehäuse montierbar. In der Klemmstellung ist die Halterung klemmend am Führungselement des Markisengehäuses gehalten. Die Klemmkraft wirkt auf das jeweilige Führungselement. Ein Einklemmen zwischen verschiedenen Markisengehäuseteilen und damit ein Aufspreizen derselben ist vermieden. Zusätzliche Befestigungsmittel, insbesondere Schrauben und/oder Adapter, sind nicht erforderlich. An dem Markisengehäuse müssen keine weiteren Vorbearbeitungen, beispielsweise das Einbringen von Schraublöchern, vorgenommen werden.

Ein weiterer Vorteil besteht darin, dass die Halterung als einfache Baugruppe, insbesondere ohne separate bzw. lose Einzelteile, bereitgestellt werden kann. Die Positionierung und Befestigung in dem Markisengehäuse kann einfach durch einen einzelnen Monteur erfolgen.

Die Aufnahme kann beispielsweise als Ausnehmung in dem Grundkörper, insbesondere als Durchgangsöffnung und/oder Bohrung, in dem Grundkörper ausgebildet sein. Die Aufnahme kann insbesondere eine Lageraufnahme zur Aufnahme eines Lagers, beispielsweise eines Drehlagers, für eine Tuchwelle ausgebildet sein.

Der Grundkörper ist bevorzugt flächig ausgebildet, beispielsweise in Form eines Grobblechs. Der Grundkörper weist eine einfache Struktur auf und ist leicht fertigbar, beispielsweise als Blechzuschnitt, insbesondere als Laserteil. Ein Laserteil ist ein Bauteil, das mittels eines Lasers aus einem Blech geschnitten wurde. Abhängig von Dicke und Material des Grundkörpers kann dieser auch mittels anderer Verfahren, beispielsweise per Wasserstrahlschneiden, aus einem Blech geschnitten werden. Der Grundkörper weist insbesondere eine flache Vorderseite und eine flache Rückseite auf, die im Wesentlichen parallel zueinander sind. Die Vorderseite und die Rückseite werden durch eine Umfangsfläche verbunden. Die Umfangsfläche erstreckt sich entlang einer Umfangskontur des Grundkörpers.

Das mindestens eine Klemmelement ist bevorzugt seitlich des Grundkörpers, insbesondere benachbart der Umfangsfläche des Grundkörpers angeordnet. Die Haltefläche ist bevorzugt einem Abschnitt der Umfangsfläche zugewandt. Der Grundkörper kann eine der Haltefläche gegenüberliegende Gegenhaltefläche ausbilden. Die Gegenhaltefläche ist bevorzugt als Teil der Umfangsfläche des Grundkörpers ausgebildet. Hierdurch ist eine Krafteinbringung senkrecht zur Vorder- und Rückseite, insbesondere entlang der Markisengehäuseachse, und damit ein Verkanten des Grundkörpers in dem Markisengehäuse vermieden. Ein Verbiegen des Grundkörpers durch die Klemmkraft ist vermieden.

Der Grundkörper kann, insbesondere in Form eines Grobblechzuschnitts, eine Dicke zwischen 5mm und 30mm, insbesondere zwischen 10mm und 20mm, beispielsweise von etwa 12mm, haben. Dies ermöglicht eine ausreichende Stabilität des Grundkörpers bei gleichzeitig geringem Gewicht und einfacher Montierbarkeit. Die Dicke des Grundkörpers ermöglicht zudem die Ausbildung besonders geeigneter Gegenhalteflächen an der Umfangsfläche, so dass eine präzise und flächige Klemmkraft auf das Führungselement des Markisengehäuses einbringbar ist.

Zwischen der Haltefläche des mindestens einen Klemmelements und dem Grundkörper ist in der Einführstellung ein Aufnahmeraum ausgebildet, in den das Führungselement des Markisengehäuses einführbar ist. Das Führungselement des Markisengehäuses kann insbesondere ein Führungsvorsprung, ein Führungssteg oder eine Führungsgasse sein. Bevorzugt ist das Führungselement mit Spiel in den Aufnahmeraum zwischen Haltefläche und Grundkörper einbringbar, so dass die Halterung einfach entlang der Längsachse des Markisengehäuses positionierbar ist.

Der Grundkörper kann weitere Führungsaufnahmen zur Aufnahme weiterer Führungselemente des Markisengehäuses aufweisen. Beispielsweise können weitere Führungsaufnahmen durch weitere Klemmelemente in der jeweiligen Einführstellung und/oder durch entsprechende Führungsnuten in der Umfangskontur des Grundkörpers ausgebildet sein. Hierdurch ist eine präzise Führung der Halterung bei deren Montage gewährleistet.

Die zu haltende Markisenkomponente kann insbesondere ein Lager für eine Tuchwelle sein. Beispielsweise kann es sich um ein stirnseitiges Lager der Tuchwelle, an der Antriebsseite und/oder der Lagerseite, handeln. Zudem kann die Halterung zum Halten der Lager der Tuchwelle im Bereich einer Koppelstelle, an welcher zwei Tuchwellen in axialer Richtung gekoppelt werden, dienen. Die Halterung kann auch zum Halten eines Tuchwellenstützlagers für die Tuchwelle und/oder das Markisentuch ausgebildet sein, beispielsweise zum Abstützen der Tuchwelle, um ein mittiges Durchhängen der Tuchwelle zu vermeiden.

Die Halterung weist mindestens ein Fixierelement zum Fixieren des mindestens einen Klemmelements in der Klemmstellung auf. Bevorzugt ist ein Fixierelement je Klemmelement vorhanden. Das mindestens eine Fixierelement ist bevorzugt an dem Grundkörper und/oder dem Klemmelement angeordnet, insbesondere vorfixiert. Die vereinfacht die Montage weiter. Eine Handhabung eines losen, separaten Fixierelements nach der Positionierung der Halterung ist vermieden.

Gemäß einem voreilhaften Aspekt der Erfindung weist die Halterung mindestens zwei Klemmelemente auf. Dies erhöht die Haltekraft, über die Halterung an dem Markisengehäuse befestigbar ist. Bevorzugt sind die Klemmelemente unterschiedlichen Führungselementen des Markisengehäuses zugeordnet. Somit können sich die jeweiligen Halteflächen an Führungsvorsprüngen, die an unterschiedlichen Positionen des Markisengehäuses angeordnet sind, befestigbar sein. Dies garantiert eine sichere, verwindungssteife Befestigung der Halterung in dem Markisengehäuse. Besonders bevorzugt ist je Klemmelement ein Fixierelement vorhanden.

Besonders bevorzugt sind die mindestens zwei Klemmelemente an Umfangspositionen des Grundkörpers angeordnet. Beispielsweise können die in der jeweiligen Einführstellung gebildeten Aufnahmeräume einander bezüglich einer Erstreckung des Grundkörpers gegenüberliegen. So kann beispielsweise ein erstes Klemmelement einer Unterseite der Halterung zugeordnet sein, wohingegen ein zweites Klemmelement einer Oberseite der Halterung zugeordnet ist. Hier und im Folgenden beziehen sich Positionsangaben, wie beispielsweise "oben", "unten", "wandseitig", oder "Oberseite" und "Unterseite", auf die Ausrichtung des Markisengehäuses und/oder der Halterung in einem fertig montierten Zustand der Markise am Aufstellungsort.

Gemäß einem bevorzugten Aspekt der Erfindung weist das mindestens eine Klemmelement einen sich entlang eines Teils einer Umfangskontur des Grundkörpers erstreckenden Klemmarm mit einem freien Ende und einem am Grundkörper angeordneten, dem freien Ende gegenüberliegenden festen Ende auf. Die Verstellung zwischen Einführstellung und Klemmstellung ist durch den Klemmarm erleichtert. Beispielsweise kann eine Elastizität des Klemmarms genutzt werden. Komplizierte Gelenkmechanismen oder dergleichen sind nicht erforderlich. Der Klemmarm kann sich insbesondere über Länge erstrecken, die mindestens 10 %, insbesondere mindestens 20 %, insbesondere mindestens 30 %, insbesondere mindestens 40%, der Länge einer Seitenkante des Grundkörpers entsprechen.

Beispielsweise kann der Klemmarm in Einführ- oder Klemmstellung in Ruheposition sein, also in einer Position in welcher er nicht vorgespannt ist. Bei Überführung in die jeweils andere Stellung kann der Klemmarm aus der Ruhestellung gebracht werden, beispielsweise indem dieser von dem Grundkörper weg oder auf diesen zu gedrückt wird. Dies ist durch die Ausgestaltung des Klemmarms vereinfacht, da dieser als Hebelarm wirkt. Bevorzugt ist der Klemmarm in der Einführstellung in der Ruheposition.

Die Haltefläche ist insbesondere im Bereich des freien Endes des Klemmarms ausgebildet. Das feste Ende ist vorteilhafterweise fest mit dem Grundkörper verbunden. Das Klemmelement, insbesondere mehrere Klemmelemente, können beispielsweise die Form einer Schwinge aufweisen.

Im Falle mehrerer Klemmelemente können bevorzugt zwei Klemmelemente ein gemeinsames festes Ende aufweisen, über das sie an dem Grundkörper angeordnet sind, insbesondere mit diesem fest verbunden sind. Dies vereinfacht die Anordnung an, insbesondere die feste Verbindung mit dem Grundkörper. Die Klemmarme der beiden Klemmelemente können sich in entgegengesetzter Richtung von dem gemeinsamen festen Ende weg erstrecken. Damit sind die freien Enden der Klemmarme, insbesondere die Halteflächen, über die Klemmarme voneinander beabstandet. Beispielsweise kann das gemeinsame feste Ende im Wesentlichen mittig an einer der Umfangsseiten des Grundkörpers angeordnet sein. Die Klemmarme können sich dann entlang der Umfangskontur des Grundkörpers in Richtung von Ecken des Grundkörpers erstrecken, insbesondere bis zu den Ecken erstrecken. Auf diese Weise kann eine große Beabstandung der Halteflächen bei gleichzeitig einfacher Anordnung am Grundkörper erzielt werden.

Gemäß einem bevorzugten Aspekt der Erfindung ist das mindestens eine Klemmelement einstückig mit dem Grundkörper ausgebildet. Die Halterung ist stabil und einfach fertigbar. Beispielsweise kann ein Klemmarm über sein festes Ende einstückig mit dem Grundkörper verbunden sein.

Besonders bevorzugt ist das mindestens eine Klemmelement einstückig mit dem Grundkörper als gemeinsamer Blechzuschnitt, insbesondere als Zuschnitt eines Grobbleches, ausgebildet. Insbesondere können das mindestens eine Klemmelement und der Grundkörper als ein gemeinsames Laserteil ausgebildet sein. Beim Laserzuschnitt entstehen regelmäßig abgeschrägte Umfangsflächen, die nicht senkrecht zu der Vorder- und Rückseite des zuzuschneidenden Blechs sind. Eine Abschrägung der Umfangsfläche im Bereich der mindestens einen Haltefläche und/oder Gegenhaltefläche könnte die Einbringung der Klemmkraft beeinträchtigen und zu einem Verzug der Halterung und/oder einer unerwünschten Veränderung der Position der Halterung führen. Bevorzugt werden abgeschrägte Umfangsflächen im Bereich der mindestens einen Haltefläche und Gegenhaltefläche beim Zuschnitt und/oder durch Nachbehandlungsschritte vermieden. Hierzu kann beispielsweise ein Vorschub des Schneidstrahls im Bereich der Haltefläche verlangsamt werden. Die Haltefläche und die jeweilige Gegenhaltefläche sind zumindest in der Klemmstellung bevorzugt im Wesentlichen parallel zueinander. Hierdurch ist eine präzise Krafteinbringung auf das Klemmelement gewährleistet. Wenn abgeschrägte Halteflächen nicht vermieden werden können, beispielsweise weil die Schnittgeschwindigkeit nicht verringert werden soll, kann über die Anordnung von mehreren Klemmelementen und deren Halteflächen zueinander eine gewünschte Ausrichtung des Grundkörpers gewährleistet werden.

Gemäß einem bevorzugten Aspekt der Erfindung ist das mindestens eine Klemmelement mit Hilfe des mindestens einen Fixierelements aus der Einführstellung in die Klemmstellung verstellbar. Dies vereinfacht die Handhabung und Montage der Halterung weiter. Ein separates Verstellen und Fixieren ist vermieden. Nach der Positionierung der Halterung kann diese durch Betätigung des Fixierelements einfach und sicher befestigt werden.

Gemäß einem bevorzugten Aspekt der Erfindung ist das mindestens eine Fixierelement als Schraube ausgebildet, die durch das Klemmelement, insbesondere einen Klemmarm des Klemmelements, geführt ist und in ein im Grundkörper ausgebildetes Innengewinde greift. Die Verwendung einer Schraube als Fixiermittel vereinfacht die Handhabung. Mit Hilfe der durch das mindestens eine Klemmelement geführten Schraube kann dieses beim weiteren Einschrauben der Schraube in das Innengewinde des Grundkörpers einfach aus der Einführstellung in die Klemmstellung überführt und dort fixiert werden. Die Verwendung einer Schraube hat zudem den Vorteil eines einfachen Lösens der Fixierung. Das mindestens eine Klemmelement ist hierdurch einfach und reversibel zwischen der Klemmstellung und der Einführstellung verstellbar, wodurch die Montage und Wartung erleichtert ist. Das Innengewinde kann beispielsweise nach der Herstellung des Grundkörpers, insbesondere in Form eines (Grob-)Blechzuschnitts, in diesen geschnitten werden. Hierfür hat sich die oben beschriebene Dicke des Grundkörpers als günstig erwiesen, da dieser genug Raum für die Ausbildung eines stabilen Innengewindes lässt. Als besonders geeignet hat es sich erwiesen, wenn je Klemmelement eine Schraube als Fixiermittel vorhanden ist.

Beispielsweise kann die Schraube durch einen Klemmarm zwischen dessen festen und freien Ende geführt werden. Durch das Einschrauben der Schraube wird das freie Ende dann in Richtung des Grundkörpers gedrückt. Hierdurch verringert sich der Abstand zwischen der Haltefläche und der Gegenhaltefläche, so dass diese eine Klemmkraft auf das darin eingeführte Führungselement des Markisengehäuses ausüben.

Bevorzugt können Grundkörper und das mindestens eine Klemmelement als gemeinsamer Blechzuschnitt ausgeführt sein. In das mindestens eine Klemmelement, insbesondere in einen Klemmarm desselben, kann dann eine Durchgangsöffnung eingebracht werden, durch die die Schraube geführt werden kann. Über die Durchgangsöffnung ist dann auch ein Schneiden des Innengewindes in dem Grundkörper im Bereich hinter der Durchgangsöffnung möglich.

Besonders bevorzugt wird die Halterung mit bereits in das Innengewinde eingeschraubter Schraube bereitgestellt. Die Schraube muss nicht als Einzelteil gehandhabt werden. Die Schraube ist soweit in das Innengewinde eingeschraubt, dass das jeweilige Klemmelement in der Einführstellung verbleibt. Durch weiteres Einschrauben der Schraube wird das mindestens eine Klemmelement in die Klemmstellung überführt und dort fixiert.

Die oben beschriebene Halterung weist mindestens ein Fixierelement zum Fixieren des mindestens einen Klemmelements in der Klemmstellung auf. Ein Fixierelement ist jedoch nicht zwingend erforderlich, um die Vorteile der Erfindung zu erzielen. Beispielsweise kann das Klemmelement derart ausgestaltet sein, dass dieses von alleine in der Klemmstellung gehalten ist, insbesondere mittels einer Vorspannung in Richtung des Grundkörpers.

Ein Lagerteil zur Lagerung einer Tuchwelle in einem Markisengehäuse weist eine Halterung, wie sie oben beschrieben ist, und ein Lager für die Tuchwelle auf, das in der Aufnahme der Halterung aufgenommen ist. Das Lagerteil kann als vorgefertigte Baugruppe einfach und effizient im Markisengehäuse montiert werden. Das Lagerteil hat die in Bezug auf die Halterung diskutierten Vorteile. Die werkseitige Montage der Markise und/oder die Montage am Aufstellungsort der Markise sind einfach und wirtschaftlich.

Gemäß einem bevorzugten Aspekt des Lagerteils weist das Lager einen Lagerstift zur drehfesten Verbindung mit der Tuchwelle und eine den Lagerstift umgebende Gleithülse auf. Das Lager ist mit der Gleithülse in die Aufnahme des Grundkörpers der Halterung eingebracht. Die Gleithülse kann mit der Aufnahme der Halterung ein Gleitlager ausbilden. Alternativ oder zusätzlich kann die Gleithülse auch mit dem Lagerstift ein Gleitlager ausbilden. Hierdurch ist ein effizientes Drehlager gebildet, das mit wenigen Bauteilen auskommt. Vorzugsweise kann die Gleithülse aus einem Kunststoff mit guten Gleiteigenschaften, insbesondere aus einem Polyoxymethylen (POM), gebildet sein. Die Gleithülse kann um den Lagerstift gelegt und mit Hilfe der Aufnahme auf diesem gehalten werden. Die Gleithülse kann insbesondere in der Lageraufnahme eingepresst sein.

Der Lagerstift ist günstigerweise mit einer unrunden Querschnittkontur, insbesondere mit einer polygonalen Querschnittskontur ausgebildet. Bevorzugt ist der Lagerstift als Vierkant ausgebildet. Der Lagerstift kann in eine Ausnehmung mit entsprechender Querschnittskontur der Tuchwelle eingreifen zur drehfesten Verbindung mit der Tuchwelle. Im Bereich der Gleithülse kann der Lagerstift eine runde Querschnittskontur aufweisen. Der Lagerstift dreht sich besonders einfach und effizient gegenüber der Gleithülse. Bevorzugt weist der Lagerstift an seinen jeweiligen axialen Enden eine unrunde Querschnittskontur auf, gegenüber der die runde Querschnittskontur im Bereich der Gleithülse verjüngt ist. Damit ist die Gleithülse in axialer Position sicher gehalten. Ein der Tuchwelle gegenüberliegendes axiales Ende des Lagerstifts kann beispielsweise zur Kopplung mit weiteren Markisenkomponenten, insbesondere mit einem Koppelflansch im Bereich einer Koppelstelle, dienen.

Gemäß einem bevorzugten Aspekt des Lagerteils ist das Lager ein Tuchwellenstützlager. Das Lagerteil ermöglicht die Stützung der Tuchwelle gegen Durchhängen. Das Lagerteil kann hierfür auf einfache Weise entlang der Tuchwelle positioniert und montiert werden.

Eine Markise weist ein Markisengehäuse und mindestens eine in dem Markisengehäuse angeordnete Markisenkomponente auf. Die mindestens eine Markisenkomponente ist mittels mindestens einer Halterung, wie sie oben beschrieben ist, in dem Markisengehäuse gehalten. Die mindestens eine Markisenkomponente ist mittels der Halterung einfach und zuverlässig in dem Markisengehäuse montierbar. Das Markisengehäuse ist insbesondere als Strangprofil, beispielsweise als Aluminiumprofil, ausgebildet. Die Markise weist die in Bezug auf die Halterung beschriebenen Vorteile auf.

Gemäß einem bevorzugten Aspekt der Markise weist diese eine drehbar im Markisengehäuse gelagerte Tuchwelle auf, wobei die Tuchwelle mittels mindestens einem Lagerteil, wie es oben beschrieben ist, in dem Markisengehäuse gelagert ist. Beispielsweise kann die mindestens eine oben beschriebene Markisenkomponente ein Lager für die Tuchwelle sein, das in der Aufnahme der Halterung aufgenommen ist. Bevorzugt ist die Tuchwelle über mindestens zwei derartige Lagerteile in dem Markisengehäuse gelagert. Die Lagerteile können beispielsweise stirnseitig auf der Antriebs- und/oder Lagerseite der Tuchwelle angeordnet sein. Zusätzlich oder alternativ kann das Lagerteil als Tuchwellenstützlager zwischen den stirnseitigen Enden der Tuchwelle angeordnet sein.

Gemäß einem bevorzugten Aspekt der Markise weist diese mindestens zwei Tuchwellen, die mittels eines Koppelflansches axial fluchtend miteinander gekoppelt sind, und mindestens zwei Halterungen auf, wobei zumindest die dem Koppelflansch zugewandten Enden der Tuchwellen jeweils mittels einer der Halterungen im Markisengehäuse gelagert sind. Hierbei können die Halterungen mit jeweiligen Lagern der Tuchwellen ein Lagerteil sein, wie es oben beschrieben ist. Die Halterungen, insbesondere die Lagerteile, und der Koppelflansch können eine Koppelbaugruppe bilden, über die die Tuchwellen in einfacher Weise koppelbar sind, insbesondere drehfest koppelbar sind. Dies vereinfacht die Montage von Koppelmarkisen, die mindestens zwei miteinander gekoppelte Tuchwellen aufweisen. Das Markisengehäuse kann insbesondere mehrteilig sein. Beispielsweise kann je Tuchwelle ein Markisengehäuseteil vorhanden sein, die in axialer Richtung verbunden werden.

Weitere Merkmale, Einzelheiten und Vorteile der Erfindung ergeben sich aus der nachfolgenden Beschreibung eines Ausführungsbeispiels anhand der beigefügten Zeichnung. Es zeigen:
- Fig. 1: Teile einer Koppelmarkise im Bereich der Koppelstelle in Explosionsdarstellung,
- Fig. 2: eine Koppelbaugruppe für die Koppelstelle gemäß Fig. 1 mit zwei Halterungen in Explosionsdarstellung,
- Fig. 3: eine perspektivische Darstellung eines Lagerteils der Kopplungsbaugruppe, bestehend aus Halterung und Lager,
- Fig. 4: eine Stirnseitenansicht einer der Halterungen nach der Positionierung in einem Markisengehäuse, wobei Klemmelemente der Halterung sich in Einführstellung befinden,
- Fig. 5: ein Detail V aus Fig. 4,
- Fig. 6: die Stirnseitenansicht gemäß Fig. 4, wobei die Klemmelemente der Halterung in einer Klemmstellung gezeigt sind, und
- Fig. 7: ein Detail VII aus Fig. 6.

Fig. 1 zeigt Komponenten einer Markise 1, bei welcher zwei Tuchwellen 2A, 2B miteinander gekoppelt werden. Eine derartige Markise wird auch als Koppelmarkise bezeichnet. In Fig. 1 sind nur Komponenten gezeigt, die in unmittelbarem Zusammenhang mit der Kopplung der Tuchwellen 2A, 2B der Markise 1 in Verbindung stehen. Andere Komponenten, beispielsweise ein Ausfallprofil, sind der Übersichtlichkeit halber nicht gezeigt. Die nicht gezeigten Komponenten können in bekannter Weise ausgeführt sein. Die Markise 1 kann beispielsweise eine Gelenkarmmarkise sein, wobei die Gelenkarme nicht figürlich dargestellt sind.

Die Markise 1 weist die beiden Tuchwellen 2A, 2B auf, die drehbar in jeweiligen Markisengehäuseteilen 3A, 3B gelagert sind. In montiertem Zustand sind die Tuchwellen 2A, 2B drehfest und axial fluchtend miteinander gekoppelt. Die Markisengehäuseteile 3A, 3B sind in montiertem Zustand miteinander verbunden und bilden ein gemeinsames Markisengehäuse 4.

Hier und im Folgenden sind Komponenten, die dem in Fig. 1 links unten angeordnetem Markisengehäuseteil 3A zugeordnet sind mit einem A als Bestandteil des Bezugszeichens gekennzeichnet. Komponenten, die dem in Fig. 1 rechts oben dargestellten Markisengehäuseteil 3B zugeordnet sind, werden einem "B" an dem jeweiligen Bezugszeichen gekennzeichnet. Werden die jeweiligen Komponenten gemeinsam und unabhängig von deren Zuordnung zu einzelnen Markisengehäuseteilen 3A, 3B beschrieben, wird das Bezugszeichen auch ohne den jeweiligen Zusatz "A" und/oder "B" verwendet. Beispielsweise ist mit dem Markisengehäuseteil 3 das Markisengehäuseteil 3A und/oder das Markisengehäuseteil 3B gemeint.

In dem Markisengehäuseteil 3A ist eine Antriebsvorrichtung, beispielsweise ein Elektromotor, für den Drehantrieb der Tuchwelle 2A angeordnet (nicht figürlich gezeigt). Über die drehfeste Kopplung der Tuchwellen 2 wird die Drehbewegung auch auf die Tuchwelle 2B übertragen. Ein separater Antrieb für die Tuchwelle 2B ist somit nicht erforderlich. Das Ausfahren der Markisentücher erfolgt synchron.

Die Markisengehäuseteile 3 sind jeweils als Aluminiumprofile ausgebildet. Sie weisen eine Wandseite, eine der Wandseite gegenüberliegende Ausfallseite, Unterseite und Oberseite auf, wobei sich die Richtungsangaben auf die Ausrichtung im fertig montierten Zustand beziehen. Das Markisengehäuse 4 ist zur Ausfallseite hin offen, so dass das die Markisentücher mit dem Ausfallprofil ausgefahren werden können.

In einem der jeweiligen Tuchwelle 2 zugewandten Innenbereich sind Führungselemente an den Markisengehäuseteilen 3 ausgebildet. Die Anordnung und Ausgestaltung der Führungselemente ist flexibel wählbar und an den Anwendungsfall anpassbar. Im gezeigten Ausführungsbeispiel weist das Markisengehäuse 4 an der Unterseite ein erstes Führungselement in Form eines Führungsstegs 5 auf. An der Markisengehäuseoberseite ist ein zweites Führungselement in Form eines Führungsstegs 6 ausgebildet. An der Markisengehäuseoberseite sind im gezeigten Beispiel zwei weitere Führungsgassen 7 ausgebildet.

Beim Koppeln werden die Tuchwellen 2 axial fluchtend entlang einer Tuchwellenlängsachse 8 miteinander gekoppelt. Die Kopplung erfolgt über eine Kopplungsbaugruppe 9. Die Kopplungsbaugruppe 9 umfasst einen Kopplungsflansch 10, den jeweiligen Tuchwellen 2A, 2B zugeordnete Drehlager 12A, 12B und Halterungen 13A, 13B.

Die Markisengehäuseteile 3 werden im Bereich der Koppelstelle über eine Wandhalterung 14 in bekannter Weise an einer Wand montiert.

In gekoppeltem Zustand sind die Tuchwellen 2A, 2B über die Kopplungsbaugruppe 9 gekoppelt. Die jeweiligen Markisentücher sind daher nicht durchgängig, sondern durch einen Spalt getrennt. In einer günstigen Ausführungsvariante wird dieser Spalt durch einen Schlitzrollo 15 abgedeckt.

In den Fig. 2 und 3 sind die Kopplungsbaugruppe 9 und deren Halterungen 13 im Detail gezeigt. Die Halterungen 13 weisen einen Grundkörper 16 auf. Der Grundkörper 16 weist eine Aufnahme 17 zur Aufnahme des jeweiligen Lagers 12 auf. An der Oberseite des Grundkörpers 16 sind zudem Führungsnuten 18 ausgebildet, in denen die Führungsgassen 7 der Markisengehäuseteile 3 geführt werden können.

Die Halterungen 13 weisen jeweils ein erstes Klemmelement 19 und ein zweites Klemmelement 20 auf. Die Klemmelemente 19, 20 sind einstückig mit dem Grundkörper 16 ausgebildet. Der Grundkörper 16 und die Klemmelemente 19, 20 sind ein gemeinsamer Blechzuschnitt in Form eines Laserteils. Der Grundkörper 16 und die Klemmelemente 19, 20 haben eine Dicke d von etwa 12mm.

Das erste Klemmelement 19 und das zweite Klemmelement 20 sind im Wesentlichen gleich ausgeführt. Das erste Klemmelement 19 weist einen Klemmarm 21 auf, der sich entlang der wandseitigen Umfangskontur des Grundkörpers 16 erstreckt. Der Klemmarm 21 weist ein freies Ende 22 und ein dem freien Ende 22 gegenüberliegendes, mit dem Grundkörper 16 verbundenes festes Ende 23 auf. Das zweite Klemmelement 20 weist einen Klemmarm 24 mit freiem Ende 25 auf. Das feste Ende des zweiten Klemmelements 20 fällt mit dem festen Ende 23 des ersten Klemmelements 19 zusammen. Von dem gemeinsamen festen Ende 23 erstrecken sich die Klemmarme 21, 24 in entgegengesetzter Richtung.

Das gemeinsame feste Ende 23 befindet sich auf etwa halber Höhe des wandseitigen Teils der Umfangsfläche des Grundkörpers 16. Hiervon erstrecken sich die jeweiligen Klemmarme 21, 25 entlang der wandseitigen Umfangskontur in Richtung der Unterseite bzw. der Oberseite des Grundkörpers 16. Die Klemmelemente 19, 20 haben die Form einer Schwinge.

Im Bereich des freien Endes 22 des Klemmelementes 19 ist eine dem Grundkörper 16 zugewandten Haltefläche 26 ausgebildet. Die Haltefläche 26 ist an einem Vorsprung, der sich in Richtung des Grundkörpers 16 erstreckt, ausgebildet. Der Haltefläche 26 gegenüberliegend ist eine Gegenhaltefläche 27 des Grundkörpers 16 angeordnet. Die Haltefläche 26 und die Gegenhaltefläche 27 sind derart bearbeitet, dass diese senkrecht zu einer Blechebene des Grundkörpers 16 verlaufen.

Im Bereich des freien Endes 25 des Klemmelementes 20 ist eine Haltefläche 28 an einem Vorsprung ausgebildet, die dem Grundkörpers 16 zugewandt ist. Mit der Haltefläche 28 korrespondiert eine entsprechende Gegenhaltefläche 29 des Grundkörpers 16. Die Haltefläche 28 und die Gegenhaltefläche 29 sind entsprechend der Haltefläche 26 bzw. der Gegenhaltefläche 27 ausgeführt.

Durch die Klemmarme 21, 24 ist jeweils eine Schraube 30 geführt. Die Schrauben 30 sind in ein jeweiliges in dem Grundkörper 16 eingebrachtes Innengewinde eingeschraubt. Die Schrauben 30 dienen zum Verstellen der Fixierelemente 19, 20 aus einer Einführstellung in eine Klemmstellung und zur Fixierung der Klemmelemente 19, 20 in der Klemmstellung, wie dies im Folgenden noch beschrieben wird.

Die Lager 12 weisen jeweils einen Lagerstift 31 auf. Der Lagerstift 31 weist an einem axialen Ende einen Vierkant 32 auf. Am gegenüberliegenden axialen Ende ist ein Vierkant 33 ausgebildet. Der Vierkant 32 greift in eine entsprechende Vierkantaufnahme 34 der jeweiligen Tuchwelle 2 ein. Der Vierkant 34 ist kürzer und wird in einer Vierkantaufnahme 35 des Koppelflansches 10 aufgenommen.

Zwischen dem Vierkant 32 und dem Vierkant 33 ist der Lagerstift rund abgedreht und bildet eine Hülsenaufnahme 36. Eine Gleithülse 37 umgibt den Lagerstift 31 im Bereich der Hülsenaufnahme 36. Die Gleithülse 37 ist aus einem Kunststoff mit guten Gleiteigenschaften, beispielsweise POM, gefertigt. Die Gleithülse 37 wird aufgeschnitten, um die Hülsenaufnahme 36 gelegt und mit dieser in die Aufnahme 17 des Grundkörpers 16 eingepresst. Mit in die Aufnahme 17 eingesetztem Lager 12 resultiert ein vorgefertigtes Lagerteil 38, wie es in Fig. 3 gezeigt ist.

Der Koppelflansch 10 weist zwei spiegelsymmetrisch bezüglich einer normalen Ebene der Längsachse 8 ausgebildete Koppelscheiben 40A, 40B auf. In den Koppelscheiben 40 sind jeweils die Vierkantaufnahmen 35 ausgebildet zur drehfesten Kopplung der Koppelscheibe 40A, 40B an den jeweiligen Vierkant 33A, 33B. Die Koppelscheiben 40 sind mittels dreier durch Langlöcher 41 geführten Schrauben 42 verbunden. Mit Hilfe der Langlöcher 41 können die Koppelscheiben 40 relativ zueinander verdreht werden, um relativ unterschiedliche Drehstellungen der Tuchwellen auszugleichen.

Die Funktionsweise der Halterungen 13 und deren Montage wird im Folgenden in Bezug auf die Fig. 4 bis 7 näher erläutert. Im Regelfall wird die Halterung 13 zusammen mit dem Lager 12 als vormontiertes Lagerteil 38 bereitgestellt und montiert. Der besseren Übersichtlichkeit halber ist das Lager 12 in den Fig. 4 bis 7 nicht gezeigt.

In bereitgestelltem Zustand befinden sich die Klemmelemente 19, 20 in der in den Fig. 4 und 5 gezeigten Einführstellung. In der Einführstellung ist zwischen der Haltefläche 26 des ersten Klemmelements 19 und der entsprechenden Gegenhaltefläche 27 ein Aufnahmeraum 43 ausgebildet. In den Aufnahmeraum 43 kann der erste Führungssteg 5 mit Spiel aufgenommen und eingeführt werden. Ein entsprechender Aufnahmeraum ist auch zwischen der Haltefläche 28 des zweiten Klemmelements 20 und der entsprechenden Gegenhaltefläche 29 des Grundkörpers 16 ausgebildet, so dass hierin der zweite Führungssteg 6 mit Spiel aufgenommen und eingeführt werden kann.

Die Halterung 13 wird in dem Markisengehäuse 4, insbesondere in dem entsprechenden Markisengehäuseteil 3 positioniert. Hierfür wird die Halterung 13 derart in das Aluminiumprofil über dessen stirnseitige Öffnung eingeschoben, wobei der erste Führungssteg 5 zwischen der Haltefläche 26 des ersten Klemmelements 19 und der zugehörigen Gegenhaltefläche 27 geführt ist. Der zweite Führungssteg 6 ist zwischen der Haltefläche 28 des zweiten Klemmelements 20 und der Gegenhaltefläche 29 geführt. Die weiteren Führungsgassen 7 sind in den Führungsnuten 18 geführt. Die Halterung 13 ist über die entsprechenden Führungselemente geführt innerhalb des Markisengehäuses 4 positionierbar. Beispielsweise kann mit einem entsprechenden Positionieradapter die Halterung 13 in einer gewünschten axialen Position positioniert werden.

Nach Positionierung der Halterung 13 wird diese in dem Markisengehäuse 4 befestigt. Hierzu werden die Klemmelemente 19, 20 aus der Einführstellung in eine Klemmstellung verstellt. Die Klemmstellung ist in den Fig. 6 und 7 gezeigt. Die Verstellung erfolgt durch weiteres Einschrauben der jeweiligen Schrauben 30 in das jeweilige im Grundkörper 16 ausgebildete Innengewinde. Durch das Einschrauben der Schrauben 30 werden die Klemmarme 21, 24 in Richtung des Grundkörpers 16 gedrückt. Entsprechend werden die freien Enden 22, 25 mit den Halteflächen 26, 28 in Richtung der jeweiligen Gegenhalteflächen 27, 29 gedrückt. Dies erfolgt bis die Halteflächen 26, 28 mit den Gegenhalteflächen 27, 29 mit ausreichender Klemmkraft klemmend an den jeweiligen Führungsstegen 5, 6 anliegen. Mit Hilfe der Schrauben 30 werden die Klemmelemente 19, 20 in dieser Klemmstellung fixiert. Aufgrund der senkrecht zu der Blechebene des Grundkörpers 16 verlaufenden Halteflächen 26, 28 und Gegenhalteflächen 27, 29 ist ein Verkanten und ein Verzug der Halterung 13 vermieden.

Die Montage der Halterungen 13 zusammen mit den Lagern 12 erfolgt im Regelfall werkseitig. Die vormontierten Markisenteile weisen somit jeweils eine Tuchwelle 2 auf, die über die jeweiligen Lagerteile 38 drehbar in dem Markisengehäuseteil 3 gelagert ist. Hierbei ist der Vierkant 32 in die entsprechende Aufnahme 34 der Tuchwelle 2 eingeführt. Die weitere Kopplung der Markise erfolgt dann am Aufstellungsort der Markise, indem das Markisentuch definiert ausgefahren wird und die Tuchwellen über den Koppelflansch 12 gekoppelt werden. Für die Kopplung werden die Vierkante 33 der Lagerstifte 31 in die jeweilige Vierkantaufnahme 35 der Koppelscheiben 40 eingebracht. Die Gehäuse werden anschließend zusammengeschoben und über ein Verbindungselement 45 verbunden.

In dem zuvor beschriebenen Ausführungsbeispiel werden die Halterungen 13 zur axial endseitigen Lagerung der Tuchwellen 2 im Bereich der Koppelstelle genutzt. Selbstverständlich können entsprechende Halterungen 13 bzw. Lagerteile 38 auch zur Lagerung der Tuchwellen 2 an deren jeweiligen anderen axialen Enden genutzt werden. Mit Hilfe entsprechender Halterungen können auch weitere Markisenkomponenten in dem Markisengehäuse 4 gehalten werden. In anderen Ausführungsbeispielen können beispielsweise entsprechende Halterungen für Tuchwellenstützlager und/oder zum Halten anderer Markisenkomponenten eingesetzt werden.

## Patentansprüche

1. Halterung zum Halten einer Markisenkomponente, insbesondere eines Lagers (12) für eine Tuchwelle (2), in einem Markisengehäuse (4), aufweisend
- einen Grundkörper (16) mit einer Aufnahme (17) für die zu haltende Markisenkomponente (12),
- mindestens ein am Grundkörper (16) angeordnetes Klemmelement (19, 20) mit einer dem Grundkörper (16) zugewandten Haltefläche (26, 28),
- wobei das mindestens eine Klemmelement (19, 20) verstellbar ist zwischen
-- einer Einführstellung, in der zwischen der Haltefläche (26, 28) und dem Grundkörper (16) ein Führungselement (5, 6) des Markisengehäuses (4) einführbar ist, und
-- einer Klemmstellung, in der die Haltfläche (26, 28) und der Grundkörper (16) eine Klemmkraft auf das Führungselement (5, 6) des Markisengehäuses (4) ausüben, und
- mindestens ein Fixierelement (30) zum Fixieren des mindestens einen Klemmelements (19, 20) in der Klemmstellung.

2. Halterung nach Anspruch 1, **gekennzeichnet durch** mindestens zwei Klemmelemente (19, 20), die insbesondere verschiedenen Führungselementen (5, 6) des Markisengehäuses (4) zugeordnet sind.

3. Halterung nach einem der vorgenannten Ansprüche, **dadurch gekennzeichnet, dass** das mindestens eine Klemmelement (19, 20) einen sich entlang eines Teils einer Umfangskontur des Grundkörpers (16) erstreckenden Klemmarm (21, 24) mit einem freien Ende (22, 25) und einem am Grundkörper (16) angeordneten, dem freien Ende (22, 25) gegenüberliegenden festen Ende (23) aufweist.

4. Halterung nach einem der vorgenannten Ansprüche, **dadurch gekennzeichnet, dass** das mindestens eine Klemmelement (19, 20) einstückig mit dem Grundkörper (16) ausgebildet ist, insbesondere als gemeinsamer Blechzuschnitt.

5. Halterung nach einem der vorgenannten Ansprüche, **dadurch gekennzeichnet, dass** das mindestens eine Klemmelement (19, 20) mithilfe des mindestens einen Fixierelements (30) aus der Einführstellung in die Klemmstellung verstellbar ist.

6. Halterung nach einem der vorgenannten Ansprüche, **dadurch gekennzeichnet, dass** das mindestens eine Fixierelement (30) als Schraube ausgebildet ist, die durch das Klemmelement (19, 20), insbesondere einen Klemmarm (21, 24) des Klemmelements (19, 20), geführt ist und in ein im Grundkörper (16) ausgebildetes Innengewinde greift.

7. Lagerteil zur Lagerung einer Tuchwelle (2) in einem Markisengehäuse (4), aufweisend
- eine Halterung (13) nach einem der vorgenannten Ansprüche und
- ein Lager (12) für die Tuchwelle (2), wobei das Lager (12) in der Aufnahme (17) der Halterung (13) aufgenommen ist.

8. Lagerteil nach Anspruch 7, **dadurch gekennzeichnet, dass** das Lager (12) einen Lagerstift (31) zur drehfesten Verbindung mit der Tuchwelle (2) und eine den Lagerstift (31) umgebende Gleithülse (37) aufweist.

9. Lagerteil nach Anspruch 7, **dadurch gekennzeichnet, dass** das Lager ein Tuchwellenstützlager für die Tuchwelle (2) ist.

10. Markise, aufweisend
- ein Markisengehäuse (4),
- mindestens eine in dem Markisengehäuse (4) angeordnete Markisenkomponente (12),
wobei die mindestens eine Markisenkomponente (12) mittels mindestens einer Halterung (13) nach einem der Ansprüche 1 bis 6 in dem Markisengehäuse (4) gehalten ist.

11. Markise nach Anspruch 10, **gekennzeichnet durch** eine drehbar im Markisengehäuse (4) gelagerte Tuchwelle (2), wobei die Markisenkomponente ein Lager (12) für die Tuchwelle (2) ist, das in der Aufnahme (17) der Halterung (13) aufgenommen ist.

12. Markise nach einem der Ansprüche 10 oder 11, **gekennzeichnet durch** mindestens zwei Tuchwellen (2A, 2B), die mittels eines Koppelflansches (10) axial fluchtend miteinander gekoppelt sind, und mindestsens zwei Halterungen (13A, 13B), wobei zumindest die dem Koppelflansch (10) zugewandten axialen Enden der Tuchwellen (2A, 2B) jeweils mittels einer der Halterungen (13A, 13B) im Markisengehäuse (4) gelagert sind.
